# EUROPÄISCHE PATENTSCHRIFT

(11) **EP 4 143 393 B1**
(45) Veröffentlichungstag und Bekanntmachung des Hinweises auf die Patenterteilung: **05.06.2024**
(21) Anmeldenummer: 21722802.2
(22) Anmeldetag: 27.04.2021
(51) Int. Cl.: E03C 1/264, E03C 1/244

(54) **AUSTAUSCHBARER ABFLUSSSIEB**
REPLACEABLE OUTLET FILTER
FILTRE DE VIDANGE REMPLAÇABLE

(30) Priorität: 27.04.2020 DE 102020111449
(43) Veröffentlichungstag der Anmeldung: 08.03.2023
(73) Patentinhaber: Express Installateur E.U., 5020 Salzburg (AT)
(72) Erfinder: WIRNSPERGER, Michael, 5020 Salzburg (AT)
(74) Vertreter: Puchberger & Partner Patentanwälte
(86) Internationale Anmeldenummer: PCT/EP2021/060979
(87) Internationale Veröffentlichungsnummer: WO 2021/219636

(56) Entgegenhaltungen:
- WO-A1-2013/002515
- KR-A- 20090 099 454
- US-A1- 2011 089 099

## Beschreibung

### Gebiet der Erfindung

Die Erfindung betrifft ein austauschbares Sieb für einen Abfluss einer Spüle, Dusche oder eines Bads für den Hausgebrauch.

### Stand der Technik

Ausgüsse und Abflüsse verstopfen leicht, im Falle von Dusch- und Badevorrichtungen insbesondere durch menschliche Haare, die sich an Vorsprüngen und ähnlichem festsetzen. Um diese Verstopfungen zu vermeiden gibt es handelsübliche Siebe, meist aus Metall hergestellt, die über den Abfluss gelegt und regelmäßig gereinigt werden müssen. Das reinigen dieser Siebe ist aber vergleichsweise aufwändig oder die Siebe sind je nach Häufigkeit der Reinigung nicht besonders hygienisch.

Aus US2011089099A ist ein Sieb für Badewannen bekannt, wobei der Sieb aus einem flexiblen Material ausgebildet ist.

### Darstellung der Erfindung

Aufgabe der Erfindung ist es ein Abflusssieb bereitzustellen, das das Entfernen des gefangenen Schmutzes einfach und unkompliziert ermöglicht.

Diese Aufgabe wird gelöst von einem Abflusssieb gemäß Anspruch 1. Weitere die Erfindung ausgestaltende Merkmale sind in den abhängigen Ansprüchen enthalten.

Ein erfindungsgemässes Abflusssieb umfasst unter anderem ein aus einem flexiblen Material ausgebildetes Gitter, wobei die einzelnen Stäbe 0,5 mm - 1,5 mm breit sind und das Gitter mittig ein Durchgangsloch aufweist. Ein solches Sieb hilft eine Verstopfung im Abfluss zu vermeiden und erleichtert die Reinigung, weil das Sieb einfach ausgetauscht werden kann, während der Nutzung den Abfluss nicht blockiert und der Abfluss dennoch mit einem Stopfen verschlossen werden kann. Das flexible Material kann ein Kunststoff wie beispielsweise PVC sein, die Hauptsache ist dass das Sieb in den Abfluss hineingedrückt werden kann. Das flexible Material ist vorzugsweise aber biologisch abbaubar und/oder kompostierbar. Beispielsweise kann das Abflusssieb aus Hanf, Holz oder einem anderen biologisch abbaubaren Material sein. Dadurch ist die Entsorgung umweltfreundlich ausführbar und muss nicht im Hausmüll geschehen.

Am Innenrand und/oder am Außenrand ist vorzugsweise ein umlaufender Ring ausgebildet. Diese Ringe stabilisieren den Abflusssieb.

Bevorzugt weisen die Gitterlöcher einen Maximaldurchmesser von 6 mm oder weniger auf, insbesondere 4 mm oder weniger und einen Minimaldurchmesser von 2 mm, bevorzugt 3 mm. Durch diese Durchmesser kann das Wasser noch ungehindert durchfließen, das Gitter ist aber engmaschig genug um Haare, Essensreste oder andere andere Rückstände zurückzuhalten.

Das Abflusssieb weist vorzugsweise eine Dicke von maximal 1 mm, insbesondere 0,8 mm auf, und ist mindestens 0,5 mm dick.

Das Abflusssieb ist bevorzugt im Wesentlichen kreisrund ausgebildet. Dadurch sind an den Außenrändern weniger Lücken zwischen Sieb und Abflussrohr, so dass alle in den Abfluss gelangten Materialien aufgefangen werden.

Das Durchgangsloch weist insbesondere einen Durchmesser von 7,5 mm bis 8,5 mm aufweist.

Optional weist das Abflusssieb zumindest ein Zugelement auf, an dem das Abflusssieb aus einem Abfluss herausziehbar ist. Das erleichtert das Entfernen des Siebs.

Am Durchgangsloch sind radial nach innen stehende Vorsprünge oder zwei sich überkreuzende, insbesondere zwei zueinander senkrecht verlaufende Schlitze vorgesehen, so dass vom Durchgangsloch ausgehend ein Schlitzkreuz ausgebildet ist. Diese halten den Abflusssieb gegebenenfalls am Stopfen fest, wenn dieser mit einem Stift ausgebildet ist. Dadurch ist das Abflusssieb mit einem Flügelstopfen kombinierbar.

### Kurze Beschreibung der Figuren

Figur 1 zeigt eine Grundversion eines Abflusssiebs gemäß der vorliegenden Erfindung;
Figur 2 zeigt eine Version eines Abflusssiebs mit einem inneren und einem äußeren Ring, wobei diese Version nicht vom Anspruch 1 gedeckt ist; und
Figur 3 zeigt ein erfindungsgemässes Abflusssiebs mit Vorsprüngen am inneren Ring.

### Beschreibung der bevorzugten Ausführungsformen

In Figur 1 ist eine Grundausführung eines erfindungsgemäßen Abflusssiebs dargestellt. Die Grundausführung eines Abflusssiebs 10 weist ein Gitter 12 auf, dass hier aus einander schneidenden Stäben ausgebildet ist. In der Ausführungsform in Figur 1 bildet das Gitterraster eine Vielzahl von quadratischen Durchgangslöchern aus. Das Raster kann aber auch andere Formen ausbilden, beispielsweise rautenförmige, rechteckige oder auch runde Löcher, bei dem das Gitter durch Ausstanzen der Löcher in eine entsprechende Folie, ein Geflecht oder ein Gewebe ausgebildet wird. Generell muss das Gitter Durchangslöcher aufweisen, durch die Wasser abfließen kann, und gleichzeitig das Material auffangen kann, das nicht in den Abfluss gelangen soll. In einem mittigen Bereich ist ein Durchgangsloch 11 vorgesehen, durch den ein Abflusstopfen hindurchgesteckt werden kann. So wird das Abflusssieb mit einem Abflussstopfen kombinierbar. Um weiter auch Flügelstopfen kombinierbar zu machen, kann in dem Gitter ein Schlitzkreuz vorgesehen sein (siehe gestrichelte Linien in Figur 1). Die Schlitze erstrecken sich vom Durchgangsloch 11 ausgehend bis in den Randbereich des Gitters. Sie können sozusagen als zwei zueinander senkrechte Schlitze angesehen werden, die durch das Durchgangsloch 11 laufen.

Das Gitter 10 ist bevorzugt kreisförmig ausgebildet, aber auch andere Formen sind denkbar, beispielsweise eine quadratische, rechteckige oder andere vieleckige Form, bei der die Ecken sich beim Einschieben des Gitters nach oben biegen, aber zwischen Abfluss und Gitter nicht allzu viel Platz vorhanden sein darf (weniger als 5 mm).

Wie in Figur 2 gezeigt kann am Außenrand des Gitters 12 eine Verstärkung 14 ausgebildet sein, beispielsweise als flächiger Ring oder auch als wulstförmige Umrandung. Ebenso kann an der Innenseite eine Verstärkung 16 vorgesehen sein. Die Verstärkung 16 am Durchgangsloch 11 kann ferner Vorsprünge 18 umfassen, die den Halt an einem Stopfen verbessern (siehe Figur 3).

Außerdem kann auch ein Zugelement 20 am Gitter befestigt sein, beispielsweise als einfache Verlängerung eines Gitterstabes des Gitterrasters. Da das Gitter aus einem flexiblen Material ausgebildet ist, kann sich die Verlängerung nach oben verbiegen und leicht am Abflusseingang mit der Hand gegriffen werden. So kann das Abflusssieb Andere Zugelemente 20 sind aber auch vorstellbar, beispielsweise einen nach oben vorstehenden stabförmigen Vorsprung, der am Außenring 14 ausgebildet ist.

Das Material sollte flexibel sein, so dass Abweichungen der genauen Maße des Abflusses durch das Abflusssieb ausgleichbar sind. Geeignete Materialien sind beispielsweise verschiedene Kunststoffe wie PVC, aber auch biologisch abbaubare Materialien wie Hanf oder Holz oder geeignete Papp- oder Papiersorten.

Das Gitters ist vorzugsweise 0,5-1 mm dick, vorzugsweise maximal 0,8 mm dick. Die einzelnen Gitterstäbe sind 0,5 mm - 1,5 mm dick, weiter vorzugsweise maximal 1 mm oder sogar nur 0,8 mm dick. Der Außendurchmesser kann je nach den Maßen des Abflusses, an dem das Sieb eingesetzt werden soll, variieren. Beispielsweise kann der Außendurchmesser an einen Österreichischen oder deutschen Standard angepasst sein und dementsprechend einen Durchmesser von 4-5 cm aufweisen

Im Einsatz wird zuerst der Stopfen, wenn einer vorhanden ist, aus dem Abfluss entfernt. Dann wird das Abflusssieb 10 in den Abfluss hineingedrückt, so dass das Sieb den Durchmesser des Abflusses komplett abdeckt. Das Sieb kann nur leicht eingeschoben werden oder auch tiefer. Dann wird der Abfluss mit dem Stopfen wieder bedeckt, wobei der Stab des Stopfens in das Durchgangsloch 11 eingeschoben wird, bevorzugt ohne das Abflusssieb noch weiter in den Abfluss hineinzudrücken. Je nach Menge der Materialien, die in den Abfluss gelangen, kann dann der Sieb nach einigen Tagen oder auch erst nach einer oder mehreren Wochen herausgeholt im Hausmüll oder im Kompost entsorgt werden.

### Bezugszeichenliste

Abflusssieb 10
Durchgangsloch 11
Gitter 12
Verstärkung 14
Verstärkung 16
Vorsprung 18
Zugelement 20

## Patentansprüche

1. Abflusssieb (10) für einen Abfluss einer Spüle, Dusche oder eines Bads für den Hausgebrauch, umfassend ein aus einem flexiblen Material ausgebildetes Gitter (12), sodass das Abflusssieb in den Abfluss hineingedrückt werden kann,
wobei das Gitter (12) mittig ein Durchgangsloch (11) aufweist,
**dadurch gekennzeichnet, dass**
die einzelnen Gitterstäbe des Gitters (12) 0,5 mm - 1,5 mm breit sind, und am Durchgangsloch (11) radial nach innen stehende Vorsprünge (18) vorgesehen oder bei dem zwei oder mehrere sich überkreuzende Schlitze vorgesehen sind, so dass vom Durchgangsloch (11) ausgehend zumindest ein Schlitzkreuz ausgebildet ist.

2. Abflusssieb (10) nach Anspruch 1, bei dem das flexible Material biologisch abbaubar ist.

3. Abflusssieb (10) nach einem der vorherigen Ansprüche, bei dem am Innenrand und/oder am Außenrand eine umlaufende Verstärkung (14, 16) ausgebildet ist.

4. Abflusssieb (10) nach einem der vorherigen Ansprüche, bei dem die Gitterlöcher einen Maximaldurchmesser von 6 mm oder weniger aufweisen.

5. Abflusssieb (10) nach einem der vorherigen Ansprüche, bei dem das Abflusssieb (10) eine Dicke von maximal 1 mm, insbesondere 0,8 mm aufweist

6. Abflusssieb (10) nach einem der vorherigen Ansprüche, wobei das Abflusssieb (10) im Wesentlichen kreisrund ausgebildet ist.

7. Abflusssieb (10) nach einem der vorherigen Ansprüche, bei dem das Durchgangsloch (11) einen Durchmesser von 7,5 mm bis 8,5 mm aufweist.

8. Abflusssieb (10) nach einem der vorherigen Ansprüche, ferner umfassend zumindest ein Zugelement (20), an dem das Abflusssieb aus einem Abfluss herausziehbar ist.

## Claims

1. A drain strainer (10) for a drain of a sink, a shower or a bath for domestic use, comprising a mesh (12) formed of a flexible material so that the drain strainer can be pushed into the drain,
wherein the mesh (12) has a through hole (11) in the centre,
**characterised in that**
the individual mesh bars of the mesh (12) are 0.5 mm - 1.5 mm wide, and radially inwardly protruding protrusions (18) are provided at the through hole (11) or in which two or more intersecting slots are provided, so that at least one slot cross is formed starting from the through hole (11).

2. The drain strainer (10) according to claim 1, wherein the flexible material is biodegradable.

3. The drain strainer (10) according to one of the preceding claims, wherein a circumferential reinforcement (14, 16) is formed on the inner edge and/or on the outer edge.

4. The drain strainer (10) according to any one of the preceding claims, wherein the mesh holes have a maximum diameter of 6 mm or less.

5. The drain strainer (10) according to one of the preceding claims, wherein the drain strainer (10) has a thickness of at most 1 mm, in particular 0.8 mm.

6. The drain strainer (10) according to one of the preceding claims, wherein the drain strainer (10) is configured to be substantially circular.

7. The drain strainer (10) according to any one of the preceding claims, wherein the through hole (11) has a diameter of 7.5 mm to 8.5 mm.

8. The drain strainer (10) according to any one of the preceding claims, further comprising at least one pulling element (20) by which the drain strainer is removable from a drain.

## Revendications

1. Filtre de vidange (10) pour une vidange d'un évier, d'une douche ou d'une salle de bain à usage domestique, comprenant une grille (12) formée d'un matériau flexible, de sorte que le filtre de vidange peut être enfoncé dans la vidange,
la grille (12) présentant en son centre un trou de passage (11),
**caractérisé en ce que**
les différents barreaux de la grille (12) présentent une largeur de 0,5 mm à 1,5 mm, et des saillies (18) s'étendant radialement vers l'intérieur sont prévues au niveau du trou de passage (11), ou dans lequel deux ou plusieurs rainures qui se croisent sont prévues, de sorte qu'au moins une croix de rainures est formée en partant du trou de passage (11).

2. Filtre de vidange (10) selon la revendication 1, dans lequel le matériau flexible est biodégradable.

3. Filtre de vidange (10) selon l'une des revendications précédentes, dans lequel un renfort périphérique (14, 16) est formé sur le bord intérieur et/ou sur le bord extérieur.

4. Filtre de vidange (10) selon l'une des revendications précédentes, dans lequel les trous de la grille présentent un diamètre maximal de 6 mm ou moins.

5. Filtre de vidange (10) selon l'une des revendications précédentes, dans lequel le filtre de vidange (10) présente une épaisseur maximale de 1 mm, en particulier de 0,8 mm.

6. Filtre de vidange (10) selon l'une des revendications précédentes, dans lequel le filtre de vidange (10) est de forme substantiellement circulaire.

7. Filtre de vidange (10) selon l'une des revendications précédentes, dans lequel le trou de passage (11) présente un diamètre de 7,5 mm à 8,5 mm.

8. Filtre de vidange (10) selon l'une des revendications précédentes, comprenant en outre au moins un élément de traction (20) par lequel le filtre de vidange est extractible d'une vidange.
